# FASCICULE DE BREVET EUROPEEN

(11) **EP 1 655 750 B1**
(45) Date de publication et mention de la délivrance du brevet: **26.09.2012**
(21) Numéro de dépôt: 05366007.2
(22) Date de dépôt: 03.10.2005
(51) Int. Cl.: H01H 9/18

(54) **Commutateur à touche à écran intégré avec affichage d'information polychrome**
Druckschalter, der einen eingebauten Schirm mit mehrfarbiger Informationsanzeige aufweist
Push button having an integrated screen with multicolor information display

(30) Priorité: 08.11.2004 FR 0411883
(43) Date de publication de la demande: 10.05.2006
(73) Titulaire: LCD Solution SARL, 57150 Creutzwald (FR)
(72) Inventeur: Wettin, Uwe, 57150 Creutzwald (FR)
(74) Mandataire: Poupon, Michel

(56) Documents cités:
- EP-A- 0 329 920
- WO-A-85/01596
- WO-A1-2004/075224
- DE-A1- 3 320 107
- DE-A1- 19 820 797
- FR-A- 2 541 503
- JP-A- 58 137 916
- US-A- 4 987 279
- US-A- 5 134 505
- US-B1- 6 180 904

## Description

La présente invention concerne un commutateur à touche avec écran intégré.

L'art antérieur connaît déjà un commutateur de ce type, dont l'écran intégré utilise une technologie dite « LCD », ou « LC Dotmatix » permettant d'afficher des textes, des signes, ou des symboles.

C'est, par exemple, le cas du commutateur décrit dans le document FR 2 555 511.

Cette technologie a pour inconvénient de limiter l'affichage à deux couleurs, à savoir la couleur du fond et la couleur des éléments affichés (texte, signe...), elle permet donc uniquement l'affichage d'un symbole ou d'un logo unicolore sur un fond.

Il est connu de pouvoir modifier la couleur du fond (voir par exemple le document US 5 134 505, divulguant un commutateur selon le préambule de la revendication 1) mais les affichages en polychromie ne sont pas possibles.

En outre, lorsque la définition de l'écran est élevée, il résulte, en raison des caractéristiques physiques, un plus mauvais contraste entre le ou les éléments affichés et le fond, et/ou un plus mauvais angle de lecture.

Par ailleurs, une autre technologie, dite technologie « LED » (Light Emetting Diode) permet d'afficher des informations en polychromie sur un commutateur à matrice intégrée. Cette technologie utilise plusieurs diodes, une par couleur, disposées côte à côte sur une matrice, mais son inconvénient réside dans une définition faible de l'image par rapport aux écrans LC, et dans une puissance absorbée élevée, pour un coût de réalisation élevé.

L'invention a donc pour objectif de réaliser un commutateur à touche avec écran intégré qui permette un affichage d'une l'information en polychromie en présence ou non d'un fond, que celui-ci soit unicolore ou lui-même polychromie, avec de bonnes qualités d'affichage comme, si possible, une définition de qualité, un bon contraste, un bon angle de lecture, et une faible puissance absorbée.

Pour atteindre ces objectifs, l'inventeur a eu l'idée d'utiliser des composants connus, à savoir un écran de type TFT ou un écran de type OLED (Organic LED) et de les adapter pour cette nouvelle application.

Plus particulièrement, l'invention consiste en un commutateur selon la revendication 1.

Plus particulièrement, l'écran est choisi dans l'ensemble (technologie OLED, technologie TFT).

L'invention et ses avantages seront mieux compris à l'aide de la description ci-après faite en référence aux figures annexées suivantes :
- Figure 1 : vue en coupe, selon un plan perpendiculaire à la surface d'actionnement, d'un premier mode de réalisation de commutateur à touche selon l'invention,
- Figure 2 : vue en coupe, selon le même plan de coupe que précédemment, d'un deuxième mode de réalisation de l'invention,
- Figure 3: vue en coupe, selon le même plan de coupe que précédemment, d'un troisième mode de réalisation de l'invention.

Le commutateur à touche représenté sur les figures comporte les éléments nécessaires suivants :
o une embase (1), préférentiellement en plastique pour la fixation du commutateur, par exemple, sur un appareil ou tableau de commande ou autre et portant tous les autres éléments,
o un capuchon (2), préférentiellement en plastique, dont la surface supérieure au moins est transparente, ledit capuchon étant, de façon connue en soi, apte à se déplacer axialement dans un sens et dans l'autre et relativement à l'embase selon la direction de l'axe central (3) du commutateur selon une course prédéterminée (I), ledit capuchon ayant également, de façon connue en soi, une forme tubulaire fermée par une surface ou touche sur laquelle s'exerce la pression d'actionnement, de façon à délimiter avec l'embase (1) une cavité interne (4) pour loger les composants intégrés du commutateur,
o un moyen de fixation (5), préférentiellement en plastique solidaire du capuchon, et notamment destiné à bloquer un écran d'affichage (6) à l'intérieur de la cavité (4) du capuchon contre les parois internes de celle-ci,
o un écran d'affichage (6) logé dans la cavité (4), dont les dimensions sont aptes à entrer dans la cavité (4) du capuchon. Selon l'invention l'écran est un écran TFT ou un écran OLED,
o une pastille de commutation (7) actionnée par chaque déplacement relatif entre embase (1) et capuchon (2), déformable et élastique pour le retour automatique de la touche après chaque actionnement,
o un moyen électronique (8) de transformation des signaux reçus par le commutateur, en signaux aptes à être utilisés par l'écran (6),

Outre les éléments précités, le commutateur de la figure 1 comporte les aménagements et ou les éléments ci-après.

Le moyen de fixation (5) comporte un logement supérieur (9) pour recevoir une platine (10) portant un circuit électronique périphérique à différents composants (11), ledit logement étant délimité par un rebord ou des entretoises (12) séparant l'écran (6) du moyen de fixation.

Un raccord multipolaire (13) transmet les signaux de sortie du circuit électronique (11) à l'écran (6).

Deux ou plusieurs liaisons électriques élastiques (14), par exemple des ressorts, amènent les signaux extérieurs depuis des fiches de connexion (15) jusqu'au circuit (11) à travers l'embase (1) et la plaque de fixation (5), et des fiches de connexion (15') raccordent le commutateur à l'alimentation en tension.

Le capuchon (2), l'écran (6), le moyen de fixation (5), la platine (10) et la pastille de commutation (7) se déplacent dans la direction de l'axe (3) selon une course prédéterminée (I) par rapport à l'embase (1).

Pendant les déplacements, les liaisons élastiques (14) absorbent les variations de position entre écran (6) et embase (1).

Sur l'exemple de réalisation de la figure 2, l'écran (6) est raccordé par le raccord multipolaire (13) à un circuit imprimé (16) dont la carte, d'une part, reçoit la surface de contact de la pastille de commutation (7) et, d'autre part, remplace le moyen de fixation pour bloquer l'écran dans le capuchon. Dans ce mode de réalisation, les fiches de connexion (15') sont supprimées et une liaison conductrice flexible (17) amène les signaux externes depuis une fiche de raccordement (18) jusqu'à l'écran (6).

Sur l'exemple de la figure 3, l'écran (6) est directement raccordé à la fiche de raccordement (18) par une liaison conductrice flexible (19).

Les commutateurs selon l'invention permettent d'afficher des éléments d'information multicolores, sur un fond unicolore avec le qualités d'affichage signalisées en introduction (contraste, définition, angle de vue...) et peuvent être utilisés pour de nombreuses applications comme, par exemple, l'affichage de :
o panneaux de signalisation routière, pictogrammes... dans le domaine automobile,
o logos de sociétés ou de produits pour la sélection de produit,
o emblèmes sportifs ou autres signaux sur des touches de sélection de programmes multimédia, ou des touches de libération d'un signal de transmission multimédia.

## Revendications

1. Commutateur à touche du type comportant une embase (1) de fixation et de support, un capuchon (2) dont la surface supérieure au moins est transparente et qui est apte à se déplacer axialement dans les deux sens et relativement à l'embase (2) selon une course prédéterminée, une pastille de commutation (7) actionnée à chaque déplacement relatif entre embase (1) et capuchon (2) commandé par une pression de l'utilisateur sur la surface ou touche supérieure du capuchon (2), **caractérisé en ce qu'**il comporte un écran d'affichage (6) logé dans une cavité interne (4) du capuchon, et bloqué dans celle-ci par un moyen de fixation (5), et **caractérisé en ce que** ledit écran est apte à afficher des éléments d'information multicolores sur un fond unicolore, en fonction des signaux délivrés par un moyen électronique (8) également logé dans le capuchon.

2. Commutateur selon la revendication 1, **caractérisé en ce que** l'écran (6) est choisi dans une technologie de l'ensemble cette technologie étant une technologie OLED ou une technologie TFT.

3. Commutateur selon l'une des revendications 1 à 2, **caractérisé en ce qu'**il comporte en outre au moins un moyen de fixation (5) comportant un logement supérieur (9) pour recevoir une platine (10) portant un circuit électronique périphérique à différents composants (11), ledit logement étant délimité par un rebord ou des entretoises (12) séparant l'écran (6) du moyen de fixation, et une ou plusieurs liaisons électriques élastiques (14) entre les fiches de connexion (15) et le circuit électronique.

4. Commutateur selon l'une des revendications 1 à 2, **caractérisé en ce que** l'écran (6) est raccordé par le raccord multipolaire (13) à un circuit imprimé (16) dont la carte, d'une part, reçoit la surface de contact de la pastille de commutation (7) et, d'autre part, remplace le moyen de fixation pour bloquer l'écran dans le capuchon.

5. Commutateur selon la revendication 4, **caractérisé en ce que** une liaison conductrice flexible (17) amène les signaux externes depuis une fiche de raccordement (18) jusqu'à l'écran (6).

6. Commutateur selon la revendication 4, **caractérisé en ce que** l'écran (6) est directement raccordé à la fiche de raccordement (18) par une liaison conductrice flexible (19).

## Claims

1. Push button of the type comprising a baseplate (1) for attachment and support, a cap (2) at least the upper surface of which is transparent and which is suitable for being displaced axially in both directions and relative to the baseplate (2) according to a predefined course, a switching chip (7) activated with each relative displacement between the baseplate (1) and cap (2) controlled by a user pressing on the surface or upper key of the cap (2), **characterised in that** it comprises a display screen (6) housed in an internal cavity (4) of the cap and secured in the latter by a securing means (5) and **characterised in that** said screen is designed to display multi-coloured elements of information on a mono-coloured background, as a function of the signals supplied by an electric device (8) also housed in the cap.

2. Push button according to claim 1, **characterised in that** the screen (6) is selected from an available technology, said technology being OLED technology or TFT technology.

3. Push button according to any one of claims 1 to 2, **characterised in that** it also comprises at least one securing means (5) comprising an upper housing (9) for receiving a board (10) for a peripheral electronic circuit with different components (11), said housing being delimited by a lip or struts (12) separating the screen (6) from the securing means, and one or more elastic electrical connections (14) between the connecting pins (15) and the electronic circuit.

4. Push button according to any one of claims 1 to 2, **characterised in that** the screen (6) is connected by the multipolar connector (13) to a printed circuit (16), the board of which, on the one hand, receives the contact surface of the switching chip (7) and, on the other hand, replaces the securing means in order to secure the screen in the cap.

5. Push button according to claim 4, **characterised in that** a flexible conducting connection (17) carries external signals from a connecting pin (18) to the screen (6).

6. Push button according to claim 4, **characterised in that** the screen (6) is connected directly to the connecting pin (18) by a flexible conducting connection (19).

## Patentansprüche

1. Schalter mit einem Unterteil (1) zum Befestigen und Abstützen, mit einer Kappe (2), bei der wenigstens die obere Oberfläche transparent und die dazu eingerichtet ist, axial in beide Richtungen und in Bezug auf das Unterteil (2) auf einem vorbestimmten Weg verschiebbar zu sein, mit einem pillenartigen Schaltorgan (7), das bei jeder durch ein Drücken des Benutzers auf die obere Oberfläche oder Berührfläche der Kappe (2) ausgelösten Relativbewegung zwischen dem Unterteil (1) und der Kappe (2) betätigt ist, **dadurch gekennzeichnet, dass** er eine Anzeigefläche (6) aufweist, die in einem inneren Hohlraum (4) der Kappe angeordnet und in diesem durch ein Befestigungsmittel (5) fixiert ist, und **dadurch gekennzeichnet, dass** die Anzeigefläche dazu eingerichtet ist, mehrfarbige Informationselemente auf einem einfarbigen Hintergrund in Abhängigkeit von Signalen anzuzeigen, die von einem ebenfalls in der Kappe angeordneten elektronischen Teil (8) bereitgestellt sind.

2. Schalter nach Anspruch 1, **dadurch gekennzeichnet, dass** die Anzeigefläche (6) aus einer eine OLED-Technologie oder eine TFT-Technologie aufweisenden Technologiegruppe ausgewählt ist.

3. Schalter nach einem der Ansprüche 1 bis 2, **dadurch gekennzeichnet, dass** er weiterhin wenigstens ein Befestigungsmittel (5), das über eine obere Aufnahme (9) zum Aufnehmen einer Platine (10), die einen randseitigen elektronischen Schaltkreis mit mehreren Komponenten (11) trägt, wobei die Aufnahme durch einen Rand oder durch Streben (12) begrenzt ist, die die Anzeigefläche (6) von dem Befestigungsmittel trennen, und eine oder mehrere elastische elektrische Verbindungen (14) zwischen den Verbindungssteckern (15) und dem elektronischen Schaltkreis aufweist.

4. Schalter nach einem der Ansprüche 1 bis 2, **dadurch gekennzeichnet, dass** die Anzeigefläche (6) durch den mehrpoligen Anschluss (13) an eine gedruckte Leiterplatte (16) angeschlossen ist, deren Karte einerseits die Kontaktfläche des Schaltorgans (7) aufnimmt und andererseits das Befestigungsmittel ersetzt, um die Anzeigefläche in der Kappe zu fixieren.

5. Schalter nach Anspruch 4, **dadurch gekennzeichnet, dass** eine flexible leitfähige Verbindung (17) externe Signale von einem Anschlussstecker (18) zu der Anzeigefläche (6) führt.

6. Schalter nach Anspruch 4, **dadurch gekennzeichnet, dass** die Anzeigefläche (6) durch eine flexible leitfähige Verbindung (19) direkt an den Anschlussstecker (18) angeschlossen ist.
